# EUROPÄISCHE PATENTSCHRIFT

(11) **EP 2 814 121 B1**
(45) Veröffentlichungstag und Bekanntmachung des Hinweises auf die Patenterteilung: **29.08.2018**
(21) Anmeldenummer: 14164117.5
(22) Anmeldetag: 10.04.2014
(51) Int. Cl.: H01R 24/54, H01Q 1/32

(54) **System mit aktiver oder passiver elektronischer signalverarbeitender Einheit, insbesondere Antennenverstärke**
System with active or passive electronic signal processing unit, in particular antenna amplifier
Système doté d'une unité de traitement de signaux électronique active ou passive, notamment amplificateur d'antenne

(30) Priorität: 11.06.2013 DE 202013005319 U
(43) Veröffentlichungstag der Anmeldung: 17.12.2014
(73) Patentinhaber: Antennentechnik Bad Blankenburg GmbH, 07422 Bad Blankenburg (DE)
(72) Erfinder: Dr. Yury Bulbin, 07422 Bad Blankenburg (DE)
(74) Vertreter: Kruspig, Volkmar

(56) Entgegenhaltungen:
- US-A1- 2007 040 948
- "Antenne adapters Aerial adapters", , 10. November 2009 (2009-11-10), XP055143973, Gefunden im Internet: URL:http://www.asmarketing.dk/f/f1/Adapter s_Antenne.pdf [gefunden am 2014-10-02]

## Beschreibung

Die Erfindung betrifft ein System mit aktiver oder passiver elektronischer signalverarbeitender Einheit, nämlich Antennenverstärker oder Antennenweiche für den mobilen Einsatz, mit einem Gehäuse, welches die elektronischen Bauteile und Komponenten aufnimmt, sowie am Gehäuse vorgesehene Anschlussbuchsen und/oder Anschlussstecker zum Ankoppeln von Zuleitungen zu Kontaktelementen sowie zum Signalein- und Signalausspeisen gemäß Oberbegriff des Anspruchs 1.

Aus der DE 10 2005 017 397 A1 ist ein Antennenverstärker mit Steckverbindungen zwischen Antennenverstärker und elektrischen Leitungen vorbekannt. Dieser insbesondere für ein Fahrzeug vorgesehene Antennenverstärker weist ein Gehäuse auf, in dem eine Leiterplatte mit elektronischen Bauteilen zur Realisierung der elektrischen Funktionen angeordnet ist. Weiterhin sind elektrischen Leitungen vorhanden, die mit dem Antennenverstärker als signalverarbeitende Einheit kontaktierbar sind.

Gemäß der dortigen Lösung weist das Gehäuse eine Öffnung auf, in der ein einziger Steckplatz angeordnet ist oder aus der eine Zuleitung zum einzigen Steckplatz herausgeführt wird, wobei die elektrischen Leitungen über zumindest einen korrespondierenden Steckverbinder mit dem Steckplatz verbunden werden können. Bei einer derartigen Konfiguration mit einem einzigen Steckplatz muss dieser entweder als Typ-gebundener spezieller Steckplatz realisiert werden oder es wird auf einen Normsteckverbinder zurückgegriffen, der jedoch dann eine Vielzahl von Anschlüssen besitzen muss, wobei derartige Normsteckverbinder im Regelfall nicht die gewünschten optimalen Übertragungs- und Dämpfungseigenschaften für den Hochfrequenzbereich besitzen.

Bei dem elektronischen Gerät für ein Fahrzeug, insbesondere einen Antennenverstärker oder Tuner mit Aufnahmeraum für einen Steckverbinder nach DE 10 2006 009 582 A1 besteht das Gehäuse aus Kunststoff. Weiterhin ist aus dieser Druckschrift des Standes der Technik vorbekannt, dass das Gehäuse Begrenzungen für einen Aufnahmeraum eines Steckverbinders bildet, wobei innerhalb des Aufnahmeraums zumindest ein von der Leiterplatte ausgehender Kontaktpartner zur Kontaktierung mit dem Steckverbinder angeordnet ist. Eine derartige Lösung weist zwar den Vorteil der Einsparung eines Steckverbinderpartners auf, schafft jedoch Probleme hinsichtlich der geforderten Schirmung und der Schutzart bzw. der Beständigkeit gegen Umwelteinflüsse.

Die gattungsbildende DE 103 56 226 A1, die als nächstliegender Stand der Technik angesehen wird, bezieht sich auf einen Antennenverstärker mit einer Steckverbindung zwischen Antennenverstärker und elektrischer Zuleitung. Konkret ist dort vorgesehen, dass die elektrische Zuleitung an der signalverarbeitenden Einheit, d.h. dem Antennenverstärker, lösbar angeordnet ist. Dies soll den Vorteil besitzen, dass die signalverarbeitende Einheit separat von den Kontaktierungsmitteln, über die die Kontaktierung zu der Antennenstruktur erfolgt, gehandhabt werden kann. Damit bildet die signalverarbeitende Einheit mit den Kontaktierungsmitteln keine Baueinheit mehr. Bei der Produktion des Fahrzeugs kann die signalverarbeitenden Einheit in den dafür vorgesehenen Bauraum montiert werden, und zwar ebenso wie die Kontaktierungsmittel. Im Anschluss erfolgt dann die Anbringung der elektrischen Zuleitungen. Die Art und Weise des Aufbaus und der Kontaktierung der Kontaktierungsmittel soll beliebig sein und kann an den jeweiligen Einsatzzweck, insbesondere den zur Verfügung stehenden Bauraum angepasst werden. Auch sollen verschiedene Arten von elektrischen Zuleitungen in Betracht kommen.

Ist es bei einer Lösung nach DE 103 56 226 A1 beabsichtigt, die signalverarbeitende Einheit auszutauschen oder nachzurüsten, muss jedoch auf die speziellen erforderlichen Zuleitungen nebst spezieller Steckverbindung zurückgegriffen werden. Dies ergibt jedoch Schwierigkeiten, wenn einerseits die eingesetzten Steckverbinder keiner Normung unterliegen oder andererseits ein Austausch oder ein Nachrüsten an einem Objekt erfolgen soll, welches signaleinspeisende oder signalausspeisende Baugruppen enthält, die unterschiedlichen Typen oder Generationen von Gerätetechnik angehören.

Aus dem Vorgenannten ist es daher Aufgabe der Erfindung, ein weiterentwickeltes System mit aktiver oder passiver elektronischer signalverarbeitender Einheit, nämlich einen Antennenverstärker oder eine Antennenweiche für den mobilen, insbesondere kraftfahrzeugtechnischen Einsatz anzugeben, das ausgehend von einem Gehäuse und Anschlussbuchsen und/oder Anschlusssteckern in der Lage ist, auf individuelle Anforderungen zu reagieren, so dass ohne weiteres auf Kundenwünsche reagiert werden kann und ein Austausch oder Nachrüsten völlig unabhängig von der jeweils eingesetzten Gerätegeneration möglich wird.

Die Lösung der Aufgabe der Erfindung erfolgt durch die Merkmalskombination nach Anspruch 1 sowie dem Set gemäß der Lehre des Anspruchs 4. Es wird demnach von einem System mit aktiver oder passiver elektronischer signalverarbeitender Einheit, insbesondere einem Antennenverstärker oder einer Antennenweiche für den mobilen Einsatz, hier nämlich wiederum den Einsatz im Kraftfahrzeugbereich, ausgegangen, wobei die signalverarbeitende Einheit ein Gehäuse aufweist, welches die notwendigen elektronischen Bauteile und Komponenten aufnimmt. Weiterhin sind am Gehäuse Anschlussbuchsen und/oder Anschlussstecker vorgesehen, die dem Ankoppeln von Zuleitungen zu Kontaktelementen sowie zum Signalein- und Signalausspeisen dienen.

Erfindungsgemäß entsprechen die am Gehäuse befindlichen Anschlussbuchsen und/oder Anschlussstecker einem einheitlichen Typ von koaxialen Steckverbindern, wobei die ankoppelbaren Zuleitungen an einem ersten Anschlussende einen diesbezüglich komplementären Anschlussstecker oder eine Anschlussbuchse sowie an einem weiteren, zweiten Anschlussende einen der jeweiligen signalein- oder -ausspeisenden Baugruppe entsprechenden individuellen Stecker oder Buchse aufweisen.

Das Gehäuse ist als Flachgehäuse in quadratischer oder rechteckiger Bauform ausgebildet. Die gehäuseseitigen Anschlussstecker oder Anschlussbuchsen sind an mindestens einer der Gehäuseflachseiten bzw. Gehäusestirnseiten befindlich.

Die gehäuseseitigen Anschlussbuchsen oder Anschlussstecker besitzen eine miniaturisierte Bauform.

Beispielsweise, aber auch bevorzugt sind die gehäuseseitigen Anschlussbuchsen oder Anschlussstecker als SMBA oder FAKRA-Steckverbinder ausgeführt.

Bei einer bevorzugten Weiterbildung der Erfindung sind die am weiteren Anschlussende der jeweils ankoppelbaren Zuleitung vorgesehenen Anschlussstecker oder Anschlussbuchsen als MCX-Verbinder, UHF-Verbinder, N-Steckverbinder, SMA-Steckverbinder, SMB-Steckverbinder, WICLIC-Steckverbinder, TS-9-Steckverbinder, DIN-ISO-Autoantennen-Steckverbinder oder dergleichen Verbinder ausgebildet.

Erfindungsgemäß ist weiterhin ein Set, bestehend aus einem Antennenverstärker und/oder einer Antennenweiche gemäß der vorstehend geschilderten Lehre und umfassend vorkonfektionierte, ankoppelbare Zuleitungen mit Kundenwunsch-spezifischen Anschlussbuchsen oder Anschlusssteckern.

Die Erfindung soll nachstehend anhand eines Ausführungsbeispiels sowie einer Figur näher erläutert werden.

Die Figur zeigt hierbei ein beispielhaftes Gehäuse eines Antennenverstärkers mit einem Antennensignaleingang. Weiterhin ist ein Antennensignalausgang für ein DAB-Signal sowie ein weiterer Ausgang für ein übliches AM/FM-Signal vorhanden. Der Antennenverstärker erfüllt also gleichzeitig die Funktion einer Antennenweiche.

Die Versorgung mit elektrischer Energie kann über eine sogenannte Phantomeinspeisung oder über ein separates Energieversorgungskabel gemäß der figürlichen Darstellung erfolgen.

Die Figur geht zunächst von einem aktiven Antennenverstärker mit integrierter Antennenweiche 1 aus.

Der Antennenverstärker mit integrierter Antennenweiche 1 befindet sich in einem metallischen Flachgehäuse mit bevorzugt rechteckiger Gestalt.

An einer Stirnseite 2 des Antennenverstärkers mit Antennenweiche ist eine Gruppe von drei Anschlussbuchsen 3, 4, 5 angeordnet.

Darüber hinaus ist ein Speisekabel 6 mit zugehörigem Flachsteckverbinder 7 vorgesehen.

An die Anschlussbuchsen 3, 4 und 5 kann nun ein entsprechender Stecker 8 bzw. 9 angeschlossen werden, der sich an einem Ende einer ankoppelbaren Zuleitung 10 bzw. 11 befindet.

Das weitere Anschlussende der ankoppelbaren Zuleitung 10 bzw. 11 weist dann beispielsweise einen klassischen DIN-ISO-Antennenstecker (Winkelstecker) 13 oder einen BNC- bzw. CNC-Steckverbinder 14 oder ein anderes geeignetes koaxiales Verbindungselement 15 oder 16 auf.

Die gehäuseseitigen Anschlussbuchsen oder Anschlussstecker 3, 4, 5 weisen bevorzugt eine miniaturisierte Bauform auf. Sie können insbesondere als sogenannte SMBA- oder FAKRA-Steckverbinder Verwendung finden. Auch bei den in der Figur dargestellten Zuleitungen 10 und 11 mit den Steckverbindern 15 und 16 kommen FAKRA-Verbinder 17 zum Einsatz.

Es liegt im Sinne der Erfindung, dass die Steckverbinder 13, 14 oder 15, 16 auch als MCX-Verbinder, UHF-Verbinder, N-Steckverbinder, SMA-Steckverbinder, SMB-Steckverbinder, WICLIC-Steckverbinder, TS-9-Steckverbinder oder Ähnliches ausführbar sind.

Bei dem in der Figur dargestellten Set, das in dieser Form mit den Zuleitungen 10 und 11 und in den entsprechenden Anschlussbuchsen oder Anschlusssteckern ausgebildet ist, handelt es sich um eine Variante der Erfüllung eines Kundenwunsches. Dadurch, dass die eigentliche signalverarbeitende Einheit mit einheitlichen Anschlusselementen in miniaturisierter Bauform versehen ist, können weitere Sets je nach den Wünschen der Kunden oder dem Applikationsfall bereitgestellt und ausgeliefert werden. Es ist demnach nicht notwendig, am Gehäuse weitere, anderen Normen oder Typen von Steckverbindern entsprechende parallele Buchsen oder Stecker auszubilden, so dass weder eine Verschlechterung der elektrischen Eigenschaften der signalverarbeitenden Einheit vorliegt noch das Gehäuse einen zu großen Bauraum einnimmt.

## Patentansprüche

1. System mit aktiver oder passiver elektronischer signalverarbeitender Einheit, nämlich Antennenverstärker oder Antennenweiche (1) für den mobilen Einsatz im Kraftfahrzeugbereich, mit einem Gehäuse, welches elektronische Bauteile und Komponenten aufnimmt, sowie am Gehäuse vorgesehene Anschlussbuchsen und/oder Anschlussstecker (3, 4, 5) zum Ankoppeln von Zuleitungen (10, 11) zu Kontaktelementen sowie zum Signalein- und Signalausspeisen,
**dadurch gekennzeichnet, dass**
die am Gehäuse befindlichen Anschlussbuchsen oder Anschlussstecker (3, 4, 5) einem einheitlichen Typ von Koaxial-Steckverbindern entsprechen, wobei die ankoppelbaren Zuleitungen (10, 11) an einem Anschlussende einen diesbezüglich komplementären Anschlussstecker oder eine Anschlussbuchse (8, 9, 17) sowie an einem weiteren Anschlussende einen der jeweiligen signalein- und -ausspeisenden Baugruppe entsprechenden individuellen Stecker oder Buchse (13, 14, 15, 16) aufweisen und
das Gehäuse eine flache, quadratische oder rechteckige Bauform besitzt und die gehäuseseitigen Anschlussbuchsen oder Anschlussstecker an mindestens einer der Gehäuseflachseiten (2) befindlich sind, wobei
die gehäuseseitigen Anschlussbuchsen oder Anschlussstecker (3, 4, 5) eine miniaturisierte Bauform besitzen.

2. System nach Anspruch 1,
**dadurch gekennzeichnet, dass**
die gehäuseseitigen Anschlussbuchsen oder Anschlussstecker (3, 4, 5) als SMBA- oder FAKRA-Steckverbinder ausgeführt sind.

3. System nach einem der vorangegangenen Ansprüche,
**dadurch gekennzeichnet, dass**
die am weiteren Anschlussende der jeweils ankoppelbaren Zuleitungen (10, 11) vorgesehenen Anschlussstecker oder Anschlussbuchsen als MCX-Verbinder, UHF-Verbinder, N-Steckverbinder, SMA-Steckverbinder, SMB-Steckverbinder, WICLIC-Steckverbinder, TS-9-Steckverbinder, DIN-ISO-Autoantennen-Steckverbinder oder dergleichen Verbinder ausgebildet sind.

4. Set, bestehend aus einem Antennenverstärker und/oder einer Antennenweiche gemäß mindestens einem der vorangegangenen Ansprüche und vorkonfektionierten, ankoppelbaren Zuleitungen mit Kundenwunsch-spezifischen Anschlussbuchsen oder Anschlusssteckern.

## Claims

1. A system with an active or passive electronic signal processing unit, in particular an antenna amplifier or an antenna combiner (1) for mobile use in the automobile field, having a housing accommodating electronic parts and components, as well as connection sockets and/or connector plugs (3, 4, 5) situated on the housing and intended for connecting supply lines (10, 11) to contact elements and for signal inputting and signal outputting,
**characterized in that**
the connection sockets and/or connector plugs (3, 4, 5) situated on the housing correspond to a uniform type of coaxial connectors, wherein the connectable supply lines (10, 11) have at one connection end an in this respect complementary connector plug or a connection socket (8, 9, 17) and at another connection end an individual plug or socket (13, 14, 15, 16) corresponding to the respective signal inputting and outputting assembly, and
the housing has a flat, square or rectangular design, and the connection sockets or connector plugs on the housing side are situated on at least one of the flat housing sides (2), wherein
the connection sockets or connector plugs (3, 4, 5) on the housing side have a miniaturized design.

2. The system according to claim 1,
**characterized in that**
the connection sockets or connector plugs (3, 4, 5) on the housing side are realized as SMBA or FAKRA connectors.

3. The system according to any one of the preceding claims,
**characterized in that**
the connection sockets or connector plugs provided at the other connection end of each of the connectable supply lines (10, 11) are realized as MCX connectors, UHF connectors, N connectors, SMA connectors, SMB connectors, WICLIC connectors, TS-9 connectors, DIN ISO car antenna connectors or similar connectors.

4. A set composed of an antenna amplifier and/or an antenna combiner according to at least one of the preceding claims, and pre-assembled, connectable supply lines with connection sockets or connector plugs specific to customer requests.

## Revendications

1. Système comportant une unité électronique active ou passive traitant des signaux, à savoir un amplificateur d'antenne ou un duplexeur d'antenne (1) pour l'utilisation mobile dans le domaine automobile, comportant un boîtier qui reçoit des pièces et des composants électroniques, ainsi que des fiches de connexion femelles et/ou mâles (3, 4, 5) prévues dans le boîtier pour coupler des lignes d'alimentation (10, 11) aux éléments de contact ainsi que pour injecter et émettre des signaux,
**caractérisé en ce que**
les fiches de connexion femelles ou mâles (3, 4, 5) situées dans le boîtier correspondent à un type unitaire de connecteurs d'enfichage coaxiaux, les lignes d'alimentation (10, 11) susceptibles d'être couplées comprennent à une extrémité de connexion une fiche de connexion mâle complémentaire ou une fiche de connexion femelle (8, 9, 17) ainsi qu'à une autre extrémité de connexion une fiche mâle ou femelle (13, 14, 15, 16) individuelle correspondant au groupe structurel respectif d'injection ou d'émission de signaux, et
le boîtier possède une forme structurelle plate, carrée ou rectangulaire et les fiches de connexion femelles ou mâles côté boîtier se situent sur l'une au moins des faces plates (2) du boîtier, et
les fiches de connexion femelles ou mâles (3, 4, 5) côté boîtier possèdent une forme structurelle miniaturisée.

2. Système selon la revendication 1,
**caractérisé en ce que**
les fiches de connexion femelles ou mâles (3, 4, 5) côté boîtier sont réalisées sous forme de connecteurs d'enfichage SMBA ou FAKRA.

3. Système selon l'une des revendications précédentes,
**caractérisé en ce que**
les fiches de connexion mâles ou femelles prévues à l'autre extrémité de connexion des lignes d'alimentation respectives (10, 11) susceptibles d'être couplées sont réalisées sous forme de connecteurs MCX, de connecteurs UHF, de connecteurs d'enfichage N, de connecteurs d'enfichage SMA, de connecteurs d'enfichage SMB, de connecteurs d'enfichage WICLIC, de connecteurs d'enfichage TS-9, de connecteurs d'enfichage d'antenne de véhicule DIN-ISO et de connecteurs similaires.

4. Ensemble constitué par un amplificateur d'antenne et/ou par un duplexeur d'antenne selon l'une au moins des revendications précédentes, et par des lignes d'alimentation pré-confectionnées susceptibles d'être couplées ayant des fiches de connexion femelles ou mâles spécifiques aux souhaits du client.
